# EUROPÄISCHE PATENTSCHRIFT

(11) **EP 1 006 236 B1**
(45) Veröffentlichungstag und Bekanntmachung des Hinweises auf die Patenterteilung: **19.01.2005**
(21) Anmeldenummer: 99122637.4
(22) Anmeldetag: 13.11.1999
(51) Int. Cl.: D21G 1/02

(54) **Beheizbare Kalanderwalze**
Heated calander roller
Rouleau chauffé pour calandre

(30) Priorität: 26.11.1998 DE 19854522; 21.10.1999 DE 19950645
(43) Veröffentlichungstag der Anmeldung: 07.06.2000
(73) Patentinhaber: Walzen Irle GmbH, D-57250 Netphen (DE)
(72) Erfinder: Schöneman, Joachim, 57250 Netphen (DE)
(74) Vertreter: Grosse, Wolf-Dietrich, Dipl.-Ing.

(56) Entgegenhaltungen:
- DE-A- 3 014 891
- DE-U- 9 000 980

## Beschreibung

Die Erfindung betrifft eine mittels eines Heizmediums beheizbare Kalanderwalze, insbesondere zur Glättung oder Satinage, mit einem hohlzylindrischen, einen in einer zentralen Bohrung des Walzenkörpers vorgesehenen Verdrängerkörper aufweisenden Walzenkörper und an diesen beidseitig angeflanschten, ihn tragenden Flanschzapfen.

Derartige Kalanderwalzen werden verbreitet bspw. zur Glättung bzw. Satinage von Papier in Kalandern eingesetzt vgl. DE 30 14 891A. Eine wirkungsvolle, gleichmäßige Beheizung der Oberfläche des Walzenkörpers läßt sich durch eine Vielzahl peripherer Bohrungen erreichen, die vom Heizmedium durchsetzt werden. Man hat aber auch den Innenmantel des Walzenkörpers beheizt und durch Einpassen eines Verdrängerkörpers den vor dem Innenmantel entstehenden Spalt so eingeengt, daß einen guten Wärmeübergang sichernde Strömungsgeschwindigkeiten erreichbar werden. Aber auch bei der Verwendung peripherer Bohrungen ist oft schon aus Gründen der Gewichtsersparnis der Walzenkörper zentral aufgebohrt, da der Verlust der zentralen, neutralen Phase zwar das Gewicht reduziert, die Belastungsfähigkeit jedoch nur geringfügig mindert. Hierbei läßt man eine Füllung des Hohlraumes des Walzenkörpers mit dem Heizmedium zu oder sperrt diesen gegen das Heizmedium ab.

Üblicherweise werden derartige Einbauten und insbesondere Verdrängerkörper innerhalb enger Toleranzen aus Stahlblech gefertigt, in den Walzenkörper eingepaßt und mit diesem verbunden. Das bedeutet, daß beim schnellen Anlaufen der Kalanderwalze und insbesondere beim scharfen Abbremsen derselben die Verbindungselemente des Verdrängerkörpers hohen Kräften ausgesetzt werden, die zu ihrer Zerstörung und zu Beschädigungen des Verdrängerkörpers durch Überlastung führen können. Übrigens ist beim hohen spezifischen Gewicht der Metallbleche ein Auswuchten derartiger Einbauten erforderlich, und als kritisch wird auch die thermische Verformungen des Walzenkörpers bewirkende Wärmeleitung eines solchen Verdrängerkörpers, insbesondere in dessen End- und Befestigungsbereich, empfunden.

Die Erfindung geht von der Aufgabe aus, Einbauten für die zentrale Bohrung eines Walzenkörpers von beheizbaren Kalanderwalzen zu schaffen, welche die gerügten Nachteile der bisher üblichen Verdrängerkörper nicht aufweisen.

Gelöst wird diese Aufgabe durch das Merkmal des Patentanspruchs 1. Aus Kunststoff oder anderen leichten Materialien gefertigte Verdrängerkörper lassen sich z.B. einpressen oder auch mittels weiterer Haltevorrichtungen einsetzen, ohne daß der Nachgiebigkeit des Kunststoffes wegen Paßgenauigkeiten wie bei aus Metallblech bestehenden Verdrängerkörpem erforderlich sind. Mit dem geringeren spezifischen Gewicht des Kunststoffes werden auch die Auswuchtprobleme verringert, und störende Wärmeübertragungen in den End- und Aufhängebereichen entfallen durch die geringe Wärmeleitfähigkeit des Kunststoffes. Die leichte Bearbeitbarkeit ergibt Vorteile auch dort, wo, bspw. der Dampf-Kondensat-Trennung und -Abführung wegen, ein gesonderter Aufbau erforderlich ist. Bei Superkalandern sowie Kalandern nach neuen Konzepten wie Janus, Prosoft und Optiload mit Oberflächentemperaturen zwischen 70 und etwa 135 °C lassen sich die Verdrängerkörper aus üblichen Kunststoffen herstellen, und nur bei Walzen für Softkalander mit bis zu 200 °C Oberflächentemperatur ist die Auswahl besonderer, thermoresistenter Kunststoffe erforderlich.

Zweckmäßige, vorteilhafte und auch erfinderische Weiterbildungen des Gegenstandes der Erfindung sind den Unteransprüchen entnehmbar.

Im einzelnen sind die Merkmale der Erfindung anhand der Beschreibung von Ausführungsbeispielen in Verbindung mit diese zeigenden Zeichnungen dargestellt. Es zeigen hierbei im einzelnen:
- Figur 1: einen Längsschnitt durch eine periphere Bohrungen aufweisenden Kalanderwalze,
- Figur 2: einen Querschnitt durch die Kalanderwalze nach Fig. 1,
- Figur 3: einen Längsschnitt durch eine Kalanderwalze, deren aus Kunststoff bestehender Verdrängerkörper durch ein beidseitig durch Flansche geschlossenes Kunststoffrohr gebildet ist, dessen Mantel mit vom Heizmedium durchfließbaren Nuten ausgestattet ist,
- Figur 4: schematisch einen abgewickelten Abschnitt des Mantels eines Verdrängerkörpers mit vom Heizmedium durchsetzte Nute in zur Vereinfachung der Darstellung gewählter achsparalleler Anordnung,
- Figur 5: eine Kalanderwalze mit einstückig aus Kunststoff erstelltem Verdrängerkörper für einen Zweiweg-Anschlußkopf,
- Figur 6: schematisch einen Verdrängerkörper mit in Form einer zweigängigen Schraubenlinie angelegtem Nut zur Leitung des Heizmediums, wobei die beiden Nute an ihrem linksseitigen Ende ineinander übergehen und ihre rechtsseitigen Enden mit einem Zweiwege-Anschlußkopf zu verbinden sind,
- Figur 7a, b: Ausschnitte eines Vertikalschnitts der Figur 6,
- Figur 8: eine der der Fig. 5 wirkungsähnliche Kalanderwalze mit aus Mantel und Deckplatten bestehenden Verdrängerkörper und einem ihn durchstoßenden Rohr,
- Fign. 9 -11: in der Darstellung der Fig. 4 weitere Leitungsschemata von durch Nute gebildeten Flußwegen des Thermomediums, und
- Figur 12: nochmals eine periphere Bohrungen aufweisende Kalanderwalze mit Rückleitung des Heizmediums im zwischen dem Walzenmantel und der Verdrängerkörper gebildeten Spalt oder durch Nute gebildeten Kanälen.

In Fig. 1 ist eine beheizbare Kalanderwalze dargestellt, deren hohlzylindrischer Walzenkörper 1 durch beidseitig angeflanschte Flanschzapfen 2 getragen wird. Der Walzenkörper ist mit einer Anzahl peripherer Bohrungen 3 zum Durchtritt des beheizenden Heizmediums ausgestattet sowie, bspw. zur Verringerung des Gesamtgewichtes, mit einer zentralen Bohrung 4 größeren Durchmessers versehen. Die Zuführung des Heizmediums und dessen Rückleitung erfolgt durch einen am Ende eines der Flanschzapfen 2 vorgesehenen zweiteiligen Anschlußkopf 5; ebensogut ist es aber auch möglich, das Ende jedes der Flanschzapfen 2 mit einem einteiligen Anschlußkopf zu versehen.

Die zentrale Bohrung 4 des Walzenkörpers 1 ist mit einem Verdrängerkörper 6 ausgestattet, der aus massivem Kunststoff gefertigt ist. Dieser aus Kunststoff bestehende Verdrängerkörper 6 kann bereits durch einfaches Einpressen fest mit dem Walzenkörper 1 verbunden werden. Hierbei hat es sich bewährt, den Verdrängerkörper nicht über seine Gesamtlänge mit gleichem, den Innendurchmesser der zentralen Bohrung 4 überschreitendem Außendurchmesser auszuführen, sondern diesen für den Preßsitz vorgesehenen Durchmesser nur über bestimmte Längenabschnitte 7 einzuhalten und zwischen diesen den Außendurchmesser des Verdrängerkörpers 6 geringförmig zu reduzieren. Andererseits kann bspw. der Verdrängerkörper 6 in eine Anzahl einzeln und nacheinander einzupressender Abschnitte aufgeteilt sein.

Die Mantelfläche des dargestellten Walzenkörpers ist mit einem Überzug 8 aus Kunststoff ausgestattet.

Der Rückfluß des Heizmediums zum Verbindungsstück 5 kann über eine einfache Bohrung 9 bewirkt werden; erforderlichenfalls kann diese, ggf. teilweise, durch ein Rohr ausgebuchst sein. Es ist aber auch möglich, den Rückfluß des Heizmediums im Bereiche einer oder mehrerer Nute 10 zu bewirken, die sich achsparallel, in Form von Windungen, schraubenlinienförmig oder dergleichen, entlang der Oberfläche des Verdrängerkörpers 6 hinziehen können. Bei entsprechender Auslegung der Nute können sie zur Beheizung des Innenmantels des Walzenkörpers eingesetzt werden. Durch Reduktion ihres Querschnitts in Durchflußrichtung des Heizmediums kann die Auswirkung der zunehmenden Abkühlung in Strömungsrichtung kompensiert werden. Gegebenenfalls in Verbindung mit peripheren Bohrungen oder nur für diese können beliebige Durchlaufschemen verwirklicht werden, z.B. zwei parallele Leitungszweige in Serie mit einem weiteren.

Eine weitere Entlastung der Kalanderwalze läßt sich erreichen, wenn statt eines massiven, eingepreßten Blockes aus Kunststoff als Verdrängerkörper ein Block aus vorzugsweise geschlossene Poren aufweisenden geschäumten Kunststoff vorgesehen wird.

Die leichte Verarbeitbarkeit des Kunststoffes läßt auch den wirtschaftlichen Einbau von Sondereinbauten zu. So können insbesondere bei dampfbeheizten Walzen axiale oder achsparallele Dampfzuführbohrungen für die Gegenseite des Walzenkörpers im Kunststoff-Verdrängerkörper ebenso angeordnet sein wie axiale oder achsparallele Kondensatabführungsbohrungen. Zum Sammeln des Kondensates kann der Verdrängerkörper mit entsprechenden, vorzugsweise vertieften Nuten respektive radial umlaufende Nuten an den Enden des Verdrängerkörpers 6 ausgestattet sein, und bewährt haben sich auch Nuteindrehungen in die Enden der Zentralbohrung 4 des Walzenkörpers. Auch die Versorgung der peripheren Bohrungen 3 mit dem Heizmedium läßt sich in vorgegebenen Gruppenschemen durch zusätzliche Gestaltung des Verdrängerkörpers 6 oder zumindest seiner Enden erreichen: Vorteilhaft macht sich die leichte Bearbeitbarkeit ebenso bemerkbar wie das geringe spezifische Gewicht des Kunststoffes, das Auswuchtarbeiten erleichtert oder erübrigt. Der Verdrängerkörper und die Einbauten können auch mehrteilig hergestellt werden und durch Preßsitz, Verschrauben, Verzapfen, Verkleben, Verschweißen usw. verbunden werden.

In Fig. 3 ist eine Kalanderwalze dargestellt, deren hohlzylindrischer Walzenkörper 11 ohne periphere Bohrungen ausgeführt ist. Der Walzenkörper ist mit einem Verdrängerkörper 12 ausgestattet, der als Hohlkörper ausgebildet ist und aus einem Kunststoffrohr 13 besteht, das beidseitig durch Kunststoffflansche 14 abgeschlossen ist. Der Innenmantel des Walzenkörpers 11 und/oder der Mantel des Verdränungskörpers 12 sind mit Nuten 15 ausgestattet, so daß über diese Nute 15 geleitetes Heizmedium den Innenmantel des Walzenkörpers 11 direkt kontaktiert und an diesen Wärme abzugeben vermag. Im Prinzip könnte eine Schar achsparalleler Nute angeordnet sein, wie sie nach Art einer Abwicklung in Fig. 4 dargestellt sind; im allgemeinen jedoch wird man eine Anzahl nach Art eines mehrgängigen Gewindes ineinander verschlungener mehrgängiger schraubenlinienförmiger Nute vorsehen. Schon hier besteht die Möglichkeit, beim Durchlauf infolge der Wärmeabgabe sich abkühlendes Heizmedium durch in Durchflußrichtung sich verjüngende Nute in seiner Geschwindigkeit zu beschleunigen, um die sinkende Temperatur des Heizmediums durch Erhöhung der Strömungsgeschwindigkeit und damit der Wärmeübergangszahl zu kompensieren. Im Ausführungsbeispiel sind beide Flanschzapfen mit je einem einteiligen Anschlußkopf auszustatten.

In Fig. 5 ist eine variierte beheizbare Kalanderwalze 16 gezeigt, die mit einem massiven Kunststoff-Verdrängerkörper 17 versehen ist, der zweckmäßig aus geschlossenporigem geschäumten Kunststoff erstellt ist. Auch hier erstrecken sich die Kanäle bildenden Nute 15 zweckmäßig schraubenlinienförmig, und nach deren Durchsatz sammelt sich das Heizmedium im Raum 18 und fließt durch eine zentrale Bohrung 9 des Verdrängerkörpers 17 ab, in dessen Ende ein Rohrstutzen 19 eingebuchst ist, der andererseits aber auch sich über die ganze Länge der Bohrung erstrecken kann.

Auf eine gesonderte, der Rückführung dienende Bohrung kann jedoch verzichtet werden, wenn der Verdrängerkörper 17 entsprechend der schematischen Ansicht der Fig. 6 ausgeführt ist und Nute 20 und 21 aufweist, die nach Art einer zweigängigen Schraubenlinie angeordnet sind, und die am linken Ende des Verdrängerkörpers 17 entweder in einem Kurzschlußring enden oder in beliebiger anderer Art miteinander verbunden sind. Damit wird bspw. durch Nut 20 ein erster Kanal gebildet, in dem das Heizmedium schraubenlinienförmig zum gegenüberliegenden Ende des Verdrängerkörpers 17 und damit des zu beheizenden Walzenkörpers geführt wird, und von diesem Ende aus wird dann das Heizmedium in dem durch Nut 21 gebildeten Kanal zurückgeführt. Da jeweils ein Zulauf- einem Ablaufkanal benachbart geführt ist, ergibt sich bereits hierdurch ein gewisser Angleich der Wirkung der Einlauf- an die Auslauftemperatur. Dieser Angleichung läßt sich aber noch weiter treiben, indem, wie in den vergrößerten Abschnitten der Fig. 7a und 7b gezeigt, die Nutquerschnitte in Strömungsrichtung derart verringert sind, daß die sich ergebenden unterschiedlichen Strömungsgeschwindigkeiten die erforderlichen Änderungen der Wärmeübergangszahlen bewirken.

In Fig. 8 ist noch einmal eine variierte Kalanderwalze gezeigt, die in der Leitungsführung der der Fig. 5 entspricht, deren Verdrängerkörper 12 jedoch, wie der der Fig. 3, zur weiteren Gewichtsverminderung hohl ausgeführt ist. In diesem Falle ist, wenn eine Rückleitung über einen Raum 18 erwünscht ist, es erforderlich, den Rohrstutzen 19 der Fig. 5 durch ein den gesamten Verdrängerkörper 12 sowie den Flanschzapfen 2 durchziehendes Rohr 22 zu ersetzen.

Weitere Vorschläge zur Gestaltung der Durchflußkanäle bewirkenden Nute sind anhand der Fign. 9 bis 11 erläutert. In Fig. 9 bspw. werden zur Durchleitung des Heizmediums einander parallel angeordnete Nute 15 des Kunststoffrohres 13 der Fig. 3 genutzt. Nach Fig. 9 ist der Verdrängerkörper 17 der Fig. 5 zur Hinleitung des Heizmediums mit zwei parallel wirksamen Nuten 23, 24 versehen, während die Rückleitung allein durch Nut 25 erfolgt, wobei zweckmäßig diese Nute hierbei jeweils nur als Gruppe gedacht sind, die sich entlang des Umfanges des Verdrängerkörpers 17 wiederholt. Sie können auch schraubenlinienförmig geführt sein. Hierbei läßt sich bequem erreichen, daß die Hinleitung durch zwei parallele Kanäle 23 und 24 mit geringerer Strömungsgeschwindigkeit erfolgt als die gemeinsame Rückleitung in einem Kanal 25. Weitere Korrekturen können hierbei vorgenommen werden, indem, wie Fig. 10 zeigt, die Nute mit unterschiedlichen Querschnitten ausgeführt sind. Herstellungsmäßig läßt sich dies durch eine höhere Frästiefe ebenso erreichen wie durch Fräser unterschiedlicher Breite.

In Fig. 10 ist die die Rückleitung des Heizmediums bewirkende Nut 35 des Verdrängerkörpers mit größerer Breite gezeigt als die die Hinleitung bewirkenden Nute 33 und 34. So lassen sich bspw. auch Systeme wie die der Fig. 11 schaffen, bei denen durch drei Nute 26, 27, die hintereinander geschaltet betrieben werden, ein zweifach gewendelter Kanal geschaffen wird, bei dem unterschiedliche Strömungsgeschwindigkeiten wiederum durch unterschiedliche Nutbreiten und/oder -tiefen erreichbar sind.

Zum Abschluß wird noch einmal unterbrochen eine heizbare Kalanderwalze gezeigt, die der der Fign. 1 und 2 entspricht: Der Walzenkörper 1 ist mit peripheren Bohrungen 3 ausgestattet. Hier wird jedoch eine zusätzliche Beheizung berücksichtigt: Das Heizmedium steigt in Bohrungen 28 zu den peripheren Bohrungen 3 auf, verläßt sie durch Ablaufbohrungen 29, erreicht den Raum 30 und strömt dann durch Nute 31 des Kunststoffverdrängerkörpers 6, die Kanäle schaffen, die nach außen durch Flächen des Innenmantels des Walzenkörpers 1 begrenzt sind, so daß hier eine nochmalige Heizung, bspw. nach den Schemen der Fign. 4, 6 bzw. 9 bis 11 erfolgen kann.

## Patentansprüche

1. Mittels eines Heizmediums beheizbare Kalanderwalze, insbesondere zur Glättung oder Satinage, mit einem hohlzylindrischen, einen in einer zentralen Bohrung (4) des Walzenkörpers (1) vorgesehenen Verdrängerkörper (6,12,17) aufweisenden Walzenkörper (1) und an diesen beidseitig angeflanschten, ihn tragenden Flanschzapfen (2),
**dadurch gekennzeichnet,**
**daß** der Verdrängerkörper (6, 12, 17) aus einem Werkstoff besteht, der spezifisch leichter als der Werkstoff des Walzenkörpers (1) ist.

2. Kalanderwalze nach Anspruch 1,
**dadurch gekennzeichnet,**
**daß** der Verdrängerkörper (6, 12, 17) aus einem Werkstoff besteht, der spezifisch leichter als das Heizmedium ist.

3. Kalanderwalze nach Anspruch 1 oder 2,
**dadurch gekennzeichnet,**
**daß** der Verdrängerkörper (6, 17) aus Kunststoff, vorzugsweise aus massivem Kunststoff besteht.

4. Kalanderwalze nach Ansprüchen 1 bis 3,
**dadurch gekennzeichnet,**
**daß** der Verdrängerkörper (6, 12, 17) aus vorzugsweise geschlossene Poren aufweisenden Schaumkunststoff besteht.

5. Kalanderwalzen nach Ansprüchen 1 bis 4,
**dadurch gekennzeichnet,**
**daß** der Verdrängerkörper (6, 17) mindestens eine zentrale Bohrung (9) aufweist.

6. Kalanderwalzen nach Ansprüchen 1 bis 5,
**dadurch gekennzeichnet,**
**daß** der Verdrängerkörper (6, 12, 17) mit mindestens einer sich entlang seines Umfanges erstreckenden Nut (10, 15, 20, 21, 23, 24, 25, 26, 27, 33, 34, 35) ausgestattet ist.

7. Kalanderwalze nach Anspruch 6,
**gekennzeichnet durch**
schraubenlinienförmig verlaufende Nute (20, 21, 31).

8. Kalanderwalze nach Anspruch 6,
**gekennzeichnet durch**
entlang von Mantellinien oder schräg gegen diese verlaufende Nute (9, 15, 31).

9. Kalanderwalze nach Ansprüchen 1 bis 8,
**dadurch gekennzeichnet,**
**daß** der Außendurchmesser des Verdrängerkörpers (6) einen Preßsitz in der zentralen Bohrung (4) sichert.

10. Kalanderwalze nach Anspruch 9,
**dadurch gekennzeichnet,**
**daß** der Außendurchmesser des Verdrängerkörpers (6) nur über mehrere Längenabschnitte (7) der zentralen Bohrung (4) des Walzenkörpers (1) angepaßt ist und zwischen diesen zurücktritt.

11. Kalanderwalze nach Ansprüchen 1 bis 10,
**dadurch gekennzeichnet,**
**daß** der Verdrängerkörper (6) in Längsrichtung in einzelne Schüsse unterteilt ist.

12. Kalanderwalze nach Ansprüchen 1 bis 11,
**dadurch gekennzeichnet,**
**daß** der Verdrängerkörper (12) oder ihn bildende Schüsse als Kunststoff-Hohlkörper ausgebildet sind.

13. Kalanderwalze nach Ansprüchen 1 bis 12,
**dadurch gekennzeichnet,**
**daß** der Verdrängerkörper (6) mehrteilig aufgebaut ist und unterschiedlichen Zwecken angepaßte Ausnehmungen aufweist.

## Claims

1. A calender roller that can be heated by means of a heating medium, particularly for glazing or calendering processes, comprising a hollow cylindrical roller body (1) with a displacement member (6, 12, 17) that is arranged in a central bore (4) of the roller body (1), as well as flange pins (2) that serve for supporting the roller body and are flanged to both sides thereof,
**characterized in**
**that** the displacement member (6, 12, 17) consists of a material with a lower specific weight than the material of the roller body (1).

2. The calender roller according to Claim 1,
**characterized in**
**that** the displacement member (6, 12, 17) consists of a material with a lower specific weight than the heating medium.

3. The calender roller according to Claim 1 or 2,
**characterized in**
**that** the displacement member (6, 17) consists of plastic, preferably of solid plastic.

4. The calender roller according to Claims 1-3,
**characterized in**
**that** the displacement member (6, 12, 17) consists of foamed plastic that preferably has closed pores.

5. The calender roller according to Claims 1-4,
**characterized in**
**that** the displacement member (6, 17) contains at least one central bore (9).

6. The calender roller according to Claims 1-5,
**characterized in**
**that** the displacement member (6, 12, 17) is provided with at least one groove (10, 15, 20, 21, 23, 24, 25, 26, 27, 33, 34, 35) that extends along its circumference.

7. The calender roller according to Claim 6,
**characterized in**
**that** the grooves (20, 21, 31) extend helically.

8. The calender roller according to Claim 6,
**characterized in**
the grooves (9, 15, 31) extend along surface lines or transverse thereto.

9. The calender roller according to Claims 1-8,
**characterized in**
**that** the outside diameter of the displacement member (6) ensures a press fit in the central bore (4).

10. The calender roller according to Claim 9,
**characterized in**
**that** the outside diameter of the displacement member (6) is only adapted to the central bore (4) of the roller body (1) over several longitudinal sections (7) and set back between these longitudinal sections.

11. The calender roller according to Claims 1-10,
**characterized in**
**that** the displacement member (6) is divided into individual lengths in the longitudinal direction.

12. The calender roller according to Claims 1-11,
**characterized in**
**that** the displacement member (12) or the lengths forming the displacement member are realized in the form of hollow plastic bodies.

13. The calender roller according to Claims 1-12,
**characterized in**
**that** the displacement member (6) is composed of several parts and contains recesses that are adapted to different purposes.

## Revendications

1. Rouleau de calandre pouvant être chauffé au moyen d'un fluide chauffant et destiné notamment au lissage ou au satinage, comportant un corps de rouleau cylindrique creux (1) présentant un corps de refoulement (6, 12, 17) prévu dans un alésage central (4) du corps de rouleau (1) et des tourillons de bridage bridés des deux côtés de celui-ci et le supportant,
**caractérisé en ce que**
le corps de refoulement (6, 12, 17) est composé d'un matériau qui est spécifiquement plus léger que le matériau du corps de rouleau (1 ).

2. Rouleau de calandre selon la revendication 1,
**caractérisé en ce que**
le corps de refoulement (6, 12, 17) est composé d'un matériau qui est spécifiquement plus léger que le fluide chauffant.

3. Rouleau de calandre selon la revendication 1 ou 2,
**caractérisé en ce que**
le corps de refoulement (6, 17) est composé de matière plastique, de préférence de matière plastique massive.

4. Rouleau de calandre selon les revendications 1 à 3,
**caractérisé en ce que**
le corps de refoulement (6, 12, 17) est composé de matière plastique en mousse présentant des pores fermés de préférence.

5. Rouleau de calandre selon les revendications 1 à 4,
**caractérisé en ce que**
le corps de refoulement (6, 17) présente au moins un alésage central (9).

6. Rouleau de calandre selon les revendications 1 à 5,
**caractérisé en ce que**
le corps de refoulement (6, 12, 17) est équipé d'au moins une gorge (10, 15, 20, 21, 23, 24, 25, 26, 27, 33, 34, 35) s'étendant le long de sa circonférence.

7. Rouleau de calandre selon la revendication 6,
**caractérisé par**
des gorges (20, 21, 31) s'étendant en forme de lignes hélicoïdales.

8. Rouleau de calandre selon la revendication 6,
**caractérisé par**
des gorges (9, 15, 31) s'étendant le long de lignes d'enveloppe ou en biais vers celles-ci.

9. Rouleau de calandre selon les revendications 1 à 8,
**caractérisé en ce que**
le diamètre extérieur du corps de refoulement (6) garantit un ajustement à presse dans l'alésage central (4).

10. Rouleau de calandre selon la revendication 9,
**caractérisé en ce que**
le diamètre extérieur du corps de refoulement (6) n'est adapté que sur plusieurs sections de longueur (7) à l'alésage central (4) du corps de rouleau (1) et est en retrait entre celles-ci.

11. Rouleau de calandre selon les revendications 1 à 10,
**caractérisé en ce que**
le corps de refoulement (6) se divise dans son sens longitudinal en segments d'injection individuels.

12. Rouleau de calandre selon les revendications 1 à 11,
**caractérisé en ce que**
le corps de refoulement (12) ou les segments d'injection le constituant se présentent sous forme de corps creux en matière plastique.

13. Rouleau de calandre selon les revendications 1 à 12,
**caractérisé en ce que**
le corps de refoulement (6) est réalisé en plusieurs pièces et présente des échancrures adaptées à diverses fins.
